# EUROPÄISCHE PATENTSCHRIFT

(11) **EP 4 001 769 B1**
(45) Veröffentlichungstag und Bekanntmachung des Hinweises auf die Patenterteilung: **24.06.2026**
(21) Anmeldenummer: 21203374.0
(22) Anmeldetag: 19.10.2021
(51) Int. Cl.: F24C 15/00, F25D 23/12, F25D 31/00, F28D 21/00, F24C 15/32

(54) **GARGERÄT MIT EINER KÜHLVORRICHTUNG**
COOKING DEVICE WITH A COOLING DEVICE
APPAREIL DE CUISSON DOTÉ D'UN DISPOSITIF DE REFROIDISSEMENT

(30) Priorität: 24.11.2020 DE 102020131066
(43) Veröffentlichungstag der Anmeldung: 25.05.2022
(73) Patentinhaber: Miele & Cie. KG, 33332 Gütersloh (DE)
(72) Erfinder: Krümpelmann, Thomas, 33332 Gütersloh (DE); Büker, Heinz-Jürgen, 48249 Dülmen (DE); Bollmers, Wolfgang, 59302 Oelde (DE)

(56) Entgegenhaltungen:
- EP-A1- 2 413 041
- EP-A1- 2 824 394
- EP-B1- 0 577 099
- EP-B1- 1 938 092
- WO-A1-2012/062875
- WO-A1-2020/102916
- CN-A- 110 537 834
- DE-A1- 10 314 346
- DE-A1- 19 630 732
- DE-A1- 2 735 593
- FR-A1- 2 376 983
- JP-A- S59 228 391
- US-B1- 6 279 464

## Beschreibung

Die Erfindung betrifft ein Gargerät mit einer Kühlvorrichtung der im Oberbegriff des Patentanspruchs 1 genannten Art.

Derartige Gargeräte mit einer Kühlvorrichtung und Kühlvorrichtungen für ein Gargerät sind aus dem Stand der Technik bereits bekannt. Beispielsweise aus den Druckschriften CN 110 537 834 A und US 6 27464 B1.

Weitere Gargeräte sind aus den Dokumenten WO 2012 062 875 A1 und JP S5 922 8391 A bekannt.

Das Dokument EP 1 938 092 B1 zeigt ein Messgerät für ein Gargerät mit einem Wärmerohr. Die bekannten Gargeräte umfassen dabei ein Gehäuse, einen in dem Gehäuse angeordneten Garraum, eine Heizvorrichtung zur Beheizung des Garraums in einem Beheizungsmodus des Gargeräts und eine Kühlvorrichtung zur Kühlung des Garraums in einem Kühlungsmodus des Gargeräts. Hierdurch ist es beispielsweise möglich, ein Gargut bereits längere Zeit vor einem Garvorgang in dem Garraum des Gargeräts zu platzieren. Das Gargut kann dann bis zum Start des vorgenannten Garvorgangs in dem Garraum gekühlt werden. Der Garvorgang kann beispielsweise mittels einer App oder dergleichen von einem externen Gerät, wie einem Smartphone, manuell oder mittels einer Zeitschaltung an dem Gargerät automatisch gestartet werden.

Der Erfindung stellt sich somit das Problem, ein Gargerät mit einer Kühlvorrichtung zu verbessern.

Erfindungsgemäß wird dieses Problem durch ein Gargerät mit den Merkmalen des Patentanspruchs 1 gelöst.

Wärmerohre werden auch als sogenannte Heat-Pipes/Heatpipes bezeichnet. Das erfindungsgemäße Gargerät kann dabei als ein Backofen, ein Dampfgarer, ein Mikrowellengerät oder ein Kombinationsgerät mit einer Mehrzahl von voneinander verschiedenen Beheizungsarten ausgebildet sein. Darüber hinaus kann das erfindungsgemäße Gargerät als ein Haushaltsgerät oder ein gewerbliches Gerät, also ein Gargerät für den professionellen Einsatz, ausgebildet sein. Vorteilhafte Ausgestaltungen und Weiterbildungen der Erfindung ergeben sich aus den nachfolgenden Unteransprüchen.

Der mit der Erfindung erreichbare Vorteil besteht insbesondere darin, dass ein Gargerät mit einer Kühlvorrichtung verbessert ist. Aufgrund der erfindungsgemäßen Ausbildung des Gargeräts ist das Gargerät auf konstruktiv und fertigungstechnisch besonders einfache Art und Weise realisierbar. Ferner ist der Betrieb des Gargeräts in dessen Kühlungsmodus wesentlich vereinfacht. Auch eine wärmetechnische Entkopplung der Kühlvorrichtung von dem Garraum in dem Beheizungsmodus des Gargeräts ist mittels der Erfindung wesentlich erleichtert.

Grundsätzlich ist das erfindungsgemäße Gargerät nach Art, Funktionsweise, Material und Dimensionierung in weiten geeigneten Grenzen frei wählbar. Siehe hierzu beispielsweise die obigen Ausführungen zu dem erfindungsgemäßen Gargerät.

Eine vorteilhafte Weiterbildung des erfindungsgemäßen Gargeräts sieht vor, dass in dem Gehäuse zwischen dem Verdampferabschnitt und dem Verflüssigerabschnitt eine das Wärmerohr umgebende thermische Isolierung angeordnet ist. Auf diese Weise ist eine wärmetechnische Entkopplung des Verflüssigerabschnitts der Kühlvorrichtung von dem Garraum des Gargeräts weiter verbessert.

Eine weitere vorteilhafte Weiterbildung des erfindungsgemäßen Gargeräts sieht vor, dass in dem Gehäuse eine Garraumrückwand angeordnet ist, wobei die Garraumrückwand den Garraum von einem Zwischenraum trennt, und wobei der Verdampferabschnitt in dem Zwischenraum angeordnet ist. Hierdurch ist der Verdampferabschnitt und damit das Wärmerohr nicht direkt in dem Garraum angeordnet, so dass der Garraum zum einen in dessen Nutzung durch das Wärmerohr nicht beeinträchtigt ist. Beispielsweise ist dadurch eine manuelle Reinigung des Garraums wesentlich vereinfacht. Zum anderen ist das Wärmerohr mittels dessen Anordnung in dem vorgenannten Zwischenraum wärmetechnisch gut an den Garraum angebunden.

Eine andere vorteilhafte Weiterbildung des erfindungsgemäßen Gargeräts sieht vor, dass der Verdampferabschnitt in Wärmeleitungsverbindung mit einem Verdampferkühlkörper der Kühlvorrichtung steht, bevorzugt, dass der Verdampferkühlkörper den Verdampferabschnitt im Wesentlichen vollständig umgibt, und/oder, dass der Verdampferkühlkörper in einem mit dem Garraum strömungsleitend verbundenen Strömungsweg eines Umluftgebläses angeordnet ist. Auf diese Weise ist die Wärmeübertragung von dem Garraum auf den Verdampferabschnitt des Wärmerohres wesentlich verbessert. Dies gilt insbesondere für die bevorzugten Ausführungsformen dieser Weiterbildung.

Eine zu der vorgenannten Weiterbildung alternative oder zusätzliche vorteilhafte Weiterbildung des erfindungsgemäßen Gargeräts sieht vor, dass der Verflüssigerabschnitt in Wärmeleitungsverbindung mit einem Verflüssigerkühlkörper der Kühlvorrichtung steht, bevorzugt, dass der Verflüssigerkühlkörper den Verflüssigerabschnitt im Wesentlichen vollständig umgibt, und/oder, dass der Verflüssigerkühlkörper in einem Strömungsweg eines Kühlgebläses des Gargeräts angeordnet ist. Hierdurch ist, analog zu der vorgenannten Weiterbildung, die Wärmeübertragung von dem Verflüssigerabschnitt des Wärmerohres auf eine mit dem Verflüssigerabschnitt in Wärmeübertragungsverbindung stehenden Umgebung wesentlich verbessert. Dies gilt insbesondere für die bevorzugten Ausführungsformen dieser Weiterbildung. Beispielsweise ist eine Wärmeübertragung von dem Verflüssigerabschnitt des Wärmerohres mittels des Verflüssigerkühlkörpers auf einen mittels des vorgenannten Kühlgebläses geförderten Kühlluftstroms wesentlich verbessert.

Entsprechend sieht eine vorteilhafte Weiterbildung des erfindungsgemäßen Gargeräts vor, dass der Verdampferabschnitt in Wärmeleitungsverbindung mit einem Verdampferkühlkörper der Kühlvorrichtung steht, bevorzugt, dass der Verdampferkühlkörper den Verdampferabschnitt im Wesentlichen vollständig umgibt. Erfindungsgemäß steht der Verflüssigerabschnitt in Wärmeleitungsverbindung mit einem Verflüssigerkühlkörper der Kühlvorrichtung.

Entsprechend einer vorteilhaften Weiterbildung umgibt der Verflüssigerkühlkörper den Verflüssigerabschnitt im Wesentlichen vollständig.

Eine weitere vorteilhafte Weiterbildung des erfindungsgemäßen Gargeräts sieht vor, dass die Kühlvorrichtung ein Peltier-Element aufweist, wobei das Peltier-Element in Wärmeleitungsverbindung mit dem Verflüssigerabschnitt angeordnet ist, bevorzugt, dass das Peltier-Element in Wärmeleitungsverbindung mit dem Verflüssigerkühlkörper steht. Auf diese Weise ist eine Zwangskühlung, also eine aktive Kühlung des Verflüssigerabschnitts des Wärmerohres, alternativ oder zusätzlich zu dem vorgenannten Kühlgebläse, auf konstruktiv und fertigungstechnisch einfache Art ermöglicht.

Eine besonders vorteilhafte Weiterbildung des erfindungsgemäßen Gargeräts sieht vor, dass das Wärmerohr mit dessen Verdampferabschnitt in einer Gebrauchslage des Gargeräts von oben in den Garraum oder in den hinter der Garraumrückwand angeordneten Zwischenraum hineinragt. Hierdurch ist das Wärmerohr besonders vorteilhaft angeordnet, da beispielsweise ein Kühlkanal, durch den ein mittels eines Kühlgebläses des Gargeräts geförderter Kühlluftstrom gefördert wird, üblicherweise oberhalb des Garraums in einem Gehäuse eines Gargeräts angeordnet ist. Entsprechend lässt sich der Verflüssigerabschnitt des Wärmerohres wärmetechnisch auf einfache Weise an den vorgenannten Kühlkanal und/oder an den in diesem Kühlkanal geförderten Kühlluftstrom anschließen. Darüber hinaus ist auch eine wärmetechnische Anbindung des Verdampferabschnitts des Wärmerohres an den Garraum auf einfache Weise möglich. Dies gilt insbesondere für die zweite Alternative dieser Weiterbildung, da in dem oben genannten Zwischenraum üblicherweise ein mit dem Garraum in Strömungsverbindung stehendes Umluftgebläse angeordnet ist.

Eine weitere vorteilhafte Weiterbildung des erfindungsgemäßen Gargeräts sieht vor, dass die Kühlvorrichtung einen wärmeleitenden Verbinder zur wärmeleitenden Verbindung zwischen dem Wärmerohr und dem Verflüssigerkühlkörper aufweist, wobei der Verbinder im Wesentlichen in dem gesamten Verflüssigerabschnitt mit dem Wärmerohr in Wärmeleitungsverbindung steht, bevorzugt, dass der Verbinder derart ausgebildet und angeordnet ist, dass eine Wärmeleitung von dem Wärmerohr auf im Wesentlichen eine gesamte dem Wärmerohr zugewandte Oberfläche des Verflüssigerkühlkörpers ermöglicht ist. Auf diese Weise ist die Wärmeübertragungsverbindung zwischen dem Wärmerohr auf der einen Seite und dem Verflüssigerkühlkörper auf der anderen Seite, nämlich die Wärmeleitungsverbindung zwischen dem Verflüssigerabschnitt des Wärmerohres und dem Verflüssigerkühlkörper der Kühlvorrichtung, zusätzlich verbessert.

Ein Ausführungsbeispiel der Erfindung ist in der Zeichnung rein schematisch dargestellt und wird nachfolgend näher beschrieben. Es zeigt die einzige Figur
- Figur 1: ein Ausführungsbeispiel des erfindungsgemäßen Gargeräts mit der Kühlvorrichtung in einer teilweisen, geschnittenen Seitenansicht.

In der Fig. 1 ist ein Ausführungsbeispiel des erfindungsgemäßen Gargeräts mit der Kühlvorrichtung rein exemplarisch dargestellt.

Das Gargerät 2 ist als ein Backofen für den Haushalt ausgebildet und umfasst ein Gehäuse 4, einen in dem Gehäuse 4 angeordneten Garraum 6, eine als Strahlungsheizkörper ausgebildete Heizvorrichtung 8 zur Beheizung des Garraums 6 in einem Beheizungsmodus des Gargeräts 2 und eine Kühlvorrichtung 10 zur Kühlung des Garraums 6 in einem Kühlungsmodus des Gargeräts 2.

Erfindungsgemäß weist die Kühlvorrichtung 10 ein Wärmerohr 12 auf, wobei ein Verdampferabschnitt 14 des Wärmerohres 12 dem Garraum 6 zugewandt und ein Verflüssigerabschnitt 16 des Wärmerohres 12 dem Garraum 6 abgewandt in dem Gehäuse 4 angeordnet sind. Das Wärmerohr 12 ist hier als eine etwa 20 cm lange, kreiszylinderförmige Metallröhre ausgebildet.

Zwecks einer guten wärmetechnischen Entkopplung zwischen dem mit dem Garraum 6 in Wärmeübertragungsverbindung stehenden Verdampferabschnitt 14 auf der einen Seite und dem Verflüssigerabschnitt 16 auf der anderen Seite ist in dem Gehäuse 4 zwischen dem Verdampferabschnitt 14 und dem Verflüssigerabschnitt 16 eine das Wärmerohr 12 umgebende thermische Isolierung 18 angeordnet.

Ferner ist in dem Gehäuse 4 eine Garraumrückwand 20 angeordnet, wobei die Garraumrückwand 20 den Garraum 6 von einem Zwischenraum 22 trennt, und wobei der Verdampferabschnitt 14 in dem Zwischenraum 22 angeordnet ist. In dem Zwischenraum 22 ist, wie üblich, ein Umluftgebläse 24 des Gargeräts 2 angeordnet, wobei das Umluftgebläse 24 mittels in der Garraumrückwand 20 angeordneten Löchern und anderen nicht dargestellten Öffnungen des Garraums 6 derart mit dem Garraum 6 strömungsleitend in Verbindung steht, dass nicht dargestellte Luft aus dem Garraum 6 durch die Löcher in der Garraumrückwand 20 von dem Umluftgebläse 24 angesaugt und mittels des Zwischenraums 22 und der oben genannten anderen Öffnungen des Garraums 6 wieder zurück in den Garraum 6 geleitet wird. Da der Verdampferabschnitt 14 des Wärmerohres 12, wie aus der Fig. 1 ersichtlich, in dem Zwischenraum 22 angeordnet ist, gelangt die mittels des Umluftgebläses 24 auf die vorgenannte Weise geförderte Luft in Wärmeübertragungsverbindung mit dem Verdampferabschnitt 14 des Wärmerohres 12.

Um die vorgenannte Wärmeübertragungsverbindung von der Luft zu dem Verdampferabschnitt 14 zu intensivieren, steht der Verdampferabschnitt 14 in Wärmeleitungsverbindung mit einem Verdampferkühlkörper 26 der Kühlvorrichtung 10, wobei der Verdampferkühlkörper 26 bei dem vorliegenden Ausführungsbeispiel den Verdampferabschnitt 14 des Wärmerohres 12 im Wesentlichen vollständig umgibt, und wobei der Verdampferkühlkörper 26 in einem mit dem Garraum 6 strömungsleitend verbundenen Strömungsweg des Umluftgebläses 24, nämlich dem Zwischenraum 22, angeordnet ist. Der Strömungsweg der mittels des Umluftgebläses 24 geförderten Umluft, nämlich der oben bereits erläuterten Luft aus dem Garraum 6, ist in der Fig. 1 mit einem Pfeil 27 symbolisiert.

Zur weiteren Steigerung der Effizienz der Kühlung des Garraums 6 in dem Kühlungsmodus des Gargeräts 2 steht zusätzlich dazu der Verflüssigerabschnitt 16 des Wärmerohres 12 in Wärmeleitungsverbindung mit einem Verflüssigerkühlkörper 28 der Kühlvorrichtung 10, wobei der Verflüssigerkühlkörper 28 den Verflüssigerabschnitt 16 im Wesentlichen vollständig umgibt, und wobei der Verflüssigerkühlkörper 28 in einem Strömungsweg eines Kühlgebläses 30 des Gargeräts 2 angeordnet ist. Der Strömungsweg einer mittels des Kühlgebläses 30 geförderten Kühlluft ist in der Fig. 1 mit einem Pfeil 31 symbolisiert.

Wie aus der Fig. 1 hervorgeht, ist das Wärmerohr 12 derart angeordnet, dass das Wärmerohr 12 mit dessen Verdampferabschnitt 14 in einer in der Fig. 1 dargestellten Gebrauchslage des Gargeräts 2 von oben in den hinter der Garraumrückwand 20 angeordneten Zwischenraum 22 hineinragt.

Wie ferner aus der Fig. 1 ersichtlich ist, weist die Kühlvorrichtung 10 zusätzlich zu dem Kühlgebläse 30 ein Peltier-Element 32 auf, wobei das Peltier-Element 32 zum einen in Wärmeleitungsverbindung mit dem Verflüssigerabschnitt 16 und zum anderen in Wärmeleitungsverbindung mit dem Verflüssigerkühlkörper 28 steht.

Die Kühlvorrichtung 10 weist darüber hinaus einen wärmeleitenden Verbinder 34 zur wärmeleitenden Verbindung zwischen dem Wärmerohr 12 und dem Verflüssigerkühlkörper 28 auf, wobei der Verbinder 34 im Wesentlichen in dem gesamten Verflüssigerabschnitt 16 mit dem Wärmerohr 12 in Wärmeleitungsverbindung steht, und wobei der Verbinder 34 derart ausgebildet und angeordnet ist, dass eine Wärmeleitung von dem Wärmerohr 12 auf im Wesentlichen eine gesamte dem Wärmerohr 12 zugewandte Oberfläche 36 des Verflüssigerkühlkörpers 28 ermöglicht ist. Der vorgenannte Verbinder 34 ist bei dem vorliegenden Ausführungsbeispiel als ein Kupferkegel mit einer zu dem Wärmerohr 12 korrespondierenden, kreiszylinderförmigen Öffnung ausgebildet, in der das Wärmerohr 12 wärmeleitend aufgenommen ist.

Somit umfasst die Kühlvorrichtung bei dem vorliegenden Ausführungsbeispiel das Wärmerohr 12, wobei in einer in der Fig. 1 dargestellten Einbaulage der Kühlvorrichtung 10 der Verdampferabschnitt 14 des Wärmerohres 12 dem Garraum 6 zugewandt und der Verflüssigerabschnitt 16 des Wärmerohres 12 dem Garraum 6 abgewandt in dem Gehäuse 4 angeordnet sind. Ferner umfasst die Kühlvorrichtung 10 den Verdampferkühlkörper 26 und den Verflüssigerkühlkörper 28 sowie die damit wirkverbundenen Gebläse, nämlich das Umluftgebläse 24 und das Kühlluftgebläse 30, und ferner das Peltier-Element 32 und den Verbinder 34.

Im Nachfolgenden ist die Funktionsweise des erfindungsgemäßen Gargeräts gemäß dem vorliegenden Ausführungsbeispiel und anhand der Fig. 1 näher erläutert.

Aufgrund der Erfindung ist es beispielsweise möglich, ein nicht dargestelltes Gargut bereits längere Zeit vor einem Garvorgang in dem Garraum 6 des Gargeräts 2 zu platzieren. Das Gargut kann dann bis zum Start des vorgenannten Garvorgangs mittels der Kühlvorrichtung 10 in dem Garraum 6 gekühlt werden. Der Garvorgang kann beispielsweise mittels einer App oder dergleichen von einem externen Gerät, wie einem nicht dargestellten Smartphone, manuell oder mittels einer Zeitschaltung an dem Gargerät 2 automatisch gestartet werden.

Ein Betrieb des Gargeräts 2 in dessen Beheizungsmodus, in dem der Garraum 6 des Gargeräts 2 beispielsweise mittels der als Strahlungsheizkörper ausgebildeten Heizvorrichtung 8 und dem Umluftgebläse 24 in einem sogenannten Umluftbetrieb beheizt wird, entspricht dem Stand der Technik und soll hier nicht weiter erläutert werden.

Die Kühlung des Garraums 6 mittels der Kühlvorrichtung 10 in dem Kühlungsmodus des Gargeräts 2, beispielsweise für den oben rein exemplarisch genannten Anwendungsfall, erfolgt nun wie folgt:
Bei dem vorliegenden Ausführungsbeispiel soll das Wärmerohr 12, auch als Heatpipe bezeichnet, eingesetzt werden, um den Garraum 6 auf eine Temperatur von etwa 5°C zu kühlen. In dem Wärmerohr 12 ist beispielsweise Wasser 38 als Medium eingefüllt. Damit das Wärmerohr 12 funktioniert, muss die Temperatur im Verflüssigerabschnitt 16, dort wo das Medium Wasser 38 kondensiert, entsprechend geringer sein. Die Temperatur sollte jedoch größer als 0°C sein, damit das Wasser 38 nicht gefriert. Wenn das Wasser 38 gefriert, funktioniert der Rücktransport vom Verflüssigerabschnitt 16 nach unten zu dem Verdampferabschnitt 14 nicht mehr. Darum ist die Temperatur im folgenden Beispiel in dem Verflüssigerabschnitt 16 auf 1°C festgesetzt. Das entspricht einer Haltephase, wenn der Garraum 6 schon gekühlt ist. In einer Startphase sind die Temperaturen höher, typischerweise 20°C bis 25°C, also Raumtemperatur. In einem warmen Sommer vielleicht auch 40°C. Mit einer entsprechenden Sicherheitsreserve sollen hier beispielhaft 50°C gesetzt werden. Auch unter diesen Bedingungen soll noch ein minimaler Rest flüssiges Wasser 38 im unteren Bereich des Wärmerohres 12, also in dem Verdampferabschnitt 14, vorhanden sein.

Der oben bereits erläuterte Aufbau des Wärmerohres 12 mit dem senkrecht angeordneten Rohr, das oben und unten geschlossen ist, und mit der geringen Flüssigkeitsmenge, vorzugweise das Wasser 38, führt zu den folgenden Betriebsbedingungen des Wärmerohres 12. Der Druck im Rohr ist reduziert, da in dem Wärmerohr 12 weder Luft noch andere Gase, sondern nur Dampf, nämlich Wasserdampf, entsprechend dem Dampfdruck der Flüssigkeit, nämlich des Wassers 38, vorhanden ist. Wenn der obere Abschnitt, also der Verflüssigerabschnitt 16, kälter ist als der untere Abschnitt, also der Verdampferabschnitt 14, kondensiert oben Wasserdampf zu Wasser 38 und überträgt die Kondensationswärme an dem Verdampferabschnitt 14 mittels des Verbinders 34, des Peltier-Elements 32 und der Oberfläche 36 zum einen auf den Verflüssigerkühlkörper 28 und zum anderen auf das Peltier-Element 32. Da dadurch der Druck in dem Wärmerohr 12 sinkt, kann Wasser 38 verdampfen. Die Verdampfungswärme wird dem Wasser 38 entzogen. Das ist ein kontinuierlicher Prozess, da das kondensierte Wasser 38 nach unten zurückfließt. Transportiert wird die relativ hohe Verdampfungswärme von Wasser 38, so dass die Wärmeübertragung mittels des Wärmerohres 12 recht hoch ist.

Das Wärmerohr 12 ist oben an den mit dem Kühlgebläse 30 und dem Peltier-Element 32 in Wirkverbindung stehenden Verflüssigerkühlkörper 28 mittels des Verbinders 34 angeschlossen, so dass die Kondensationswärme abtransportiert werden kann, um beispielsweise eine Temperatur von 1°C an dem Verflüssigerabschnitt 16 zu halten. Dann kann unten, also am Verdampferabschnitt 14, das Wasser 38, beispielsweise bei 5°C, verdampfen. Der Druck in der Heatpipe, also in dem Wärmerohr 12, liegt dann bei 8,7 mbar.

Das 20 cm lange Wärmerohr 12 hat beispielsweise einen freien Innenquerschnitt von 1 cm². Entsprechend hat das Wärmerohr 12 ein Volumen von 20 cm³ oder 0,02 l. Bei 50°C hat das Wasser 38 einen Dampfdruck von 123 mbar und eine Dichte von 0,083 g/l. Mit dem Volumen von 0,02 l ergibt sich die Wassermenge in dem Wärmerohr 12 zu 1,66 mg. Das Wärmerohr 12 mit dieser Wassermenge enthält bei Temperaturen unter 50°C Wasser 38 an dem Verdampferabschnitt 14 und Wasserdampf an dem Verflüssigerabschnitt 16 und funktioniert als Heatpipe, also als Wärmerohr 12, wenn durch die oben erläuterte Kühlung des Verflüssigerabschnitts 16 die Temperatur am Verflüssigerabschnitt 16 kälter als 50°C wird und der Wasserdampf dort kondensiert, nach unten fließt und in dem Verdampferabschnitt 14 wieder verdampft, solange es in dem Verdampferabschnitt 14 wärmer als im Verflüssigerabschnitt 16 ist. Bei Temperaturen über 50°C an dem Verdampferabschnitt 14 funktioniert dieses Wärmerohr 12 nicht mehr, da es in dem Wärmerohr 12 kein flüssiges Wasser 38 mehr gibt.

Im Nachfolgenden sind ferner einige Überlegungen zum Normalbetrieb des Backofens und zu einem denkbaren Pyrolysebetrieb kurz erläutert.

Zur Vereinfachung nehmen wir an, dass das gesamte Wärmerohr 12 Backofentemperatur, also die Temperatur in dem Garraum 6 des Gargeräts 2, aufweist. In dem geschlossenen Volumen des Wärmerohres 12, hier 0,02 l, steigt der Druck des Wasserdampfes proportional zur absoluten Temperatur. Bei 50°C oder 323 K haben wir einen Druck von 123 mbar, bei 160°C oder 433 K würde der Druck auf 165 mbar und im Pyrolysebetrieb bei 430°C oder 703K auf 268 mbar steigen. Das ist der absolute Druck in dem Wärmerohr 12, außen herrscht der Luftdruck von etwa 1000 mbar. Das heißt, es gibt kein Problem mit Überdruck, dem das Wärmerohr 12 standhalten müsste.

Anders würde sich die Sachlage darstellen, wenn das Wärmerohr 12 vollständig mit Wasser 38 gefüllt wäre. Dann hätte man bei 160°C schon 5 bar und bei 350°C bereits 165 bar. Darum dürfen beispielsweise bei einem Kompressor die mit Flüssigkeit gefüllten Teile nicht zu warm werden, auch wenn der Kompressor nicht betrieben wird.

Die Erfindung ist nicht auf das vorliegende Ausführungsbeispiel beschränkt. Beispielsweise kann das erfindungsgemäße Gargerät als ein Backofen, ein Dampfgarer, ein Mikrowellengerät oder ein Kombinationsgerät mit einer Mehrzahl von voneinander verschiedenen Beheizungsarten ausgebildet sein. Darüber hinaus kann das erfindungsgemäße Gargerät als ein Haushaltsgerät oder ein gewerbliches Gerät, also ein Gargerät für den professionellen Einsatz, ausgebildet sein.

Insbesondere ist die Erfindung nicht auf die konstruktiven und fertigungstechnischen Details des Ausführungsbeispiels begrenzt. Entsprechend ist die Kühlvorrichtung und das damit ausgestattete erfindungsgemäße Gargerät in weiten geeigneten Grenzen frei wählbar. Beispielsweise ist anstelle einer senkrechten Anordnung des Wärmerohres in dessen Einbaulage, also wie in der Fig. 1 dargestellt, auch eine schräge Anordnung des Wärmerohres denkbar. Die Kühlkörper der Kühlvorrichtung, also beispielsweise der Verdampferkühlkörper und der Verflüssigerkühlkörper gemäß dem vorliegenden Ausführungsbeispiel, sind nach Art, Funktionsweise, Material, Dimensionierung und Anordnung in weiten geeigneten Grenzen frei wählbar. Der Fachmann wird die Ausbildung je nach den Erfordernissen des Einzelfalls, beispielsweise unter Berücksichtigung der jeweils vorliegenden Einbaubedingungen und Bauraumverhältnisse, vornehmen.

## Patentansprüche

1. Gargerät (2), umfassend ein Gehäuse (4), einen in dem Gehäuse (4) angeordneten Garraum (6), eine Heizvorrichtung (8) zur Beheizung des Garraums (6) in einem Beheizungsmodus des Gargeräts (2) und eine Kühlvorrichtung (10) zur Kühlung des Garraums (6) in einem Kühlungsmodus des Gargeräts (2), **dadurch gekennzeichnet, dass** die Kühlvorrichtung (10) ein Wärmerohr (12) aufweist, wobei ein Verdampferabschnitt (14) des Wärmerohres (12) dem Garraum (6) zugewandt und ein Verflüssigerabschnitt (16) des Wärmerohres (12) dem Garraum (6) abgewandt in dem Gehäuse (4) angeordnet sind,
wobei der Verflüssigerabschnitt (16) in Wärmeleitungsverbindung mit einem Verflüssigerkühlkörper (28) der Kühlvorrichtung (10) steht.

2. Gargerät (2) nach Anspruch 1, **dadurch gekennzeichnet, dass** in dem Gehäuse (4) zwischen dem Verdampferabschnitt (14) und dem Verflüssigerabschnitt (16) eine das Wärmerohr (12) umgebende thermische Isolierung (18) angeordnet ist.

3. Gargerät (2) nach Anspruch 1 oder 2, **dadurch gekennzeichnet, dass** in dem Gehäuse (4) eine Garraumrückwand (20) angeordnet ist, wobei die Garraumrückwand (20) den Garraum (6) von einem Zwischenraum (22) trennt, und wobei der Verdampferabschnitt (14) in dem Zwischenraum (22) angeordnet ist.

4. Gargerät (2) nach einem der Ansprüche 1 bis 3, **dadurch gekennzeichnet, dass** der Verdampferabschnitt (14) in Wärmeleitungsverbindung mit einem Verdampferkühlkörper (26) der Kühlvorrichtung (10) steht, bevorzugt, dass der Verdampferkühlkörper (26) den Verdampferabschnitt (14) im Wesentlichen vollständig umgibt, und/oder, dass der Verdampferkühlkörper (26) in einem mit dem Garraum (6) strömungsleitend verbundenen Strömungsweg (27) eines Umluftgebläses (24) angeordnet ist.

5. Gargerät (2) nach einem der Ansprüche 1 bis 4, **dadurch gekennzeichnet, dass** der Verflüssigerkühlkörper den Verflüssigerabschnitt im Wesentlichen vollständig umgibt, und/oder, dass der Verflüssigerkühlkörper (28) in einem Strömungsweg (31) eines Kühlgebläses (30) des Gargeräts (2) angeordnet ist.

6. Gargerät (2) nach einem der Ansprüche 1 bis 5, **dadurch gekennzeichnet, dass** die Kühlvorrichtung (10) ein Peltier-Element (32) aufweist, wobei das Peltier-Element (32) in Wärmeleitungsverbindung mit dem Verflüssigerabschnitt (16) angeordnet ist, bevorzugt, dass das Peltier-Element (32) in Wärmeleitungsverbindung mit dem Verflüssigerkühlkörper (28) steht.

7. Gargerät (2) nach einem der Ansprüche 1 bis 6, **dadurch gekennzeichnet, dass** das Wärmerohr (12) mit dessen Verdampferabschnitt (14) in einer Gebrauchslage des Gargeräts (2) von oben in den Garraum oder in den hinter der Garraumrückwand (20) angeordneten Zwischenraum (22) hineinragt.

8. Gargerät (2) nach einem der Ansprüche 1 bis 7, **dadurch gekennzeichnet, dass** die Kühlvorrichtung (10) einen wärmeleitenden Verbinder (34) zur wärmeleitenden Verbindung zwischen dem Wärmerohr (12) und dem Verflüssigerkühlkörper (28) aufweist, wobei der Verbinder (34) im Wesentlichen in dem gesamten Verflüssigerabschnitt (16) mit dem Wärmerohr (12) in Wärmeleitungsverbindung steht, bevorzugt, dass der Verbinder (34) derart ausgebildet und angeordnet ist, dass eine Wärmeleitung von dem Wärmerohr (12) auf im Wesentlichen eine gesamte dem Wärmerohr (12) zugewandte Oberfläche (36) des Verflüssigerkühlkörpers (28) ermöglicht ist.

9. Gargerät (2) nach Anspruch 8,
**dadurch gekennzeichnet,**
**dass** der Verbinder (34) als ein Kupferkegel mit einer zu dem Wärmerohr (12) korrespondierenden, kreiszylinderförmigen Öffnung ausgebildet ist, in der das Wärmerohr (12) wärmeleitend aufgenommen ist.

## Claims

1. Cooking appliance (2) comprising a housing (4), a cooking chamber (6) arranged in the housing (4), a heating device (8) for heating the cooking chamber (6) in a heating mode of the cooking appliance (2), and a cooling device (10) for cooling the cooking chamber (6) in a cooling mode of the cooking appliance (2), **characterised in that** the cooling device (10) has a heat pipe (12), there being arranged in the housing (4) an evaporator portion (14) of the heat pipe (12) facing the cooking chamber (6) and a condenser portion (16) of the heat pipe (12) facing away from the cooking chamber (6),
the condenser portion (16) being thermally conductively connected to a condenser cooling element (28) of the cooling device (10).

2. Cooking appliance (2) according to claim 1, **characterised in that** thermal insulation (18) surrounding the heat pipe (12) is arranged in the housing (4), between the evaporator portion (14) and the condenser portion (16).

3. Cooking appliance (2) according to claim 1 or 2, **characterised in that** a cooking chamber rear wall (20) is arranged in the housing (4), the cooking chamber rear wall (20) separating the cooking chamber (6) from an intermediate chamber (22), and the evaporator portion (14) being arranged in the intermediate chamber (22).

4. Cooking appliance (2) according to any of claims 1 to 3,
**characterised in that** the evaporator portion (14) is thermally conductively connected to an evaporator cooling element (26) of the cooling device (10), preferably **in that** the evaporator cooling element (26) substantially completely surrounds the evaporator portion (14), and/or **in that** the evaporator cooling element (26) is arranged in a flow path (27), connected to the cooking chamber (6) in a flow-conducting manner, of a circulating fan (24).

5. Cooking appliance (2) according to any of claims 1 to 4,
**characterised in that** the condenser cooling element substantially completely surrounds the condenser portion, and/or **in that** the condenser cooling element (28) is arranged in a flow path (31) of a cooling fan (30) of the cooking appliance (2).

6. Cooking appliance (2) according to any of claims 1 to 5,
**characterised in that** the cooling device (10) has a Peltier element (32), the Peltier element (32) being thermally conductively connected to the condenser portion (16), preferably **in that** the Peltier element (32) is thermally conductively connected to the condenser cooling element (28).

7. Cooking appliance (2) according to any of claims 1 to 6,
**characterised in that** in a usage position of the cooking appliance (2) the evaporator portion (14) of the heat pipe (12) projects from above into the cooking chamber or into the intermediate chamber (22) arranged behind the cooking chamber rear wall (20).

8. Cooking appliance (2) according to any of claims 1 to 7,
**characterised in that** the cooling device (10) has a thermally conductive connector (34) for thermally conductively connecting the heat pipe (12) and the condenser cooling element (28), the connector (34) being thermally conductively connected to the heat pipe (12) substantially throughout the entire condenser portion (16), preferably **in that** the connector (34) is designed and arranged in such a way that heat is able to be conducted from the heat pipe (12) to substantially an entire surface (36) of the condenser cooling element (28) facing the heat pipe (12).

9. Cooking appliance (2) according to claim 8,
**characterised**
**in that** the connector (34) is in the form of a copper cone with a circular cylindrical opening corresponding to the heat pipe (12) in which the heat pipe (12) is thermally conductively received.

## Revendications

1. Appareil de cuisson (2), comprenant un boîtier (4), un espace de cuisson (6) disposé dans le boîtier (4), un dispositif de chauffage (8) pour le chauffage de l'espace de cuisson (6) dans un mode de chauffage de l'appareil de cuisson (2) et un dispositif de refroidissement (10) pour le refroidissement de l'espace de cuisson (6) dans un mode de refroidissement de l'appareil de cuisson (2), **caractérisé en ce que** le dispositif de refroidissement (10) présente un caloduc (12), dans lequel une section d'évaporation (14) du caloduc (12) est disposée en étant tournée vers l'espace de cuisson (6) et une section de condensation (16) du caloduc (12) est disposée en étant opposée à l'espace de cuisson (6) dans le boîtier (4),
dans lequel la section de condensation (16) est en liaison par conduction de chaleur avec un dissipateur thermique de condensation (28) du dispositif de refroidissement (10).

2. Appareil de cuisson (2) selon la revendication 1, **caractérisé en ce qu'**une isolation thermique (18) entourant le caloduc (12) est disposée dans le boîtier (4) entre la section d'évaporation (14) et la section de condensation (16).

3. Appareil de cuisson (2) selon la revendication 1 ou 2, **caractérisé en ce qu'**une paroi arrière d'espace de cuisson (20) est disposée dans le boîtier (4), dans lequel la paroi arrière d'espace de cuisson (20) sépare l'espace de cuisson (6) d'un espace intermédiaire (22), et dans lequel la section d'évaporation (14) est disposée dans l'espace intermédiaire (22).

4. Appareil de cuisson (2) selon l'une des revendications 1 à 3,
**caractérisé en ce que** la section d'évaporation (14) est en liaison par conduction de chaleur avec un dissipateur thermique d'évaporation (26) du dispositif de refroidissement (10), de préférence **en ce que** le dissipateur thermique d'évaporation (26) entoure sensiblement complètement la section d'évaporation (14), et/ou **en ce que** le dissipateur thermique d'évaporation (26) est disposé dans un trajet d'écoulement (27) d'un ventilateur de circulation d'air (24) relié d'une manière conductrice d'écoulement à l'espace de cuisson (6).

5. Appareil de cuisson (2) selon l'une des revendications 1 à 4,
**caractérisé en ce que** le dissipateur thermique de condensation entoure sensiblement complètement la section de condensation, et/ou **en ce que** le dissipateur thermique de condensation (28) est disposé dans un trajet d'écoulement (31) d'un ventilateur de refroidissement (30) de l'appareil de cuisson (2).

6. Appareil de cuisson (2) selon l'une des revendications 1 à 5,
**caractérisé en ce que** le dispositif de refroidissement (10) présente un élément Peltier (32), dans lequel l'élément Peltier (32) est disposé en liaison par conduction de chaleur avec la section de condensation (16), de préférence **en ce que** l'élément Peltier (32) est en liaison par conduction de chaleur avec le dissipateur thermique de condensation (28).

7. Appareil de cuisson (2) selon l'une des revendications 1 à 6,
**caractérisé en ce que** le caloduc (12), avec sa section d'évaporation (14), pénètre par le haut dans l'espace de cuisson ou dans l'espace intermédiaire (22) disposé derrière la paroi arrière d'espace de cuisson (20), dans une position d'utilisation de l'appareil de cuisson (2).

8. Appareil de cuisson (2) selon l'une des revendications 1 à 7,
**caractérisé en ce que** le dispositif de refroidissement (10) présente un moyen de liaison (34) conducteur de chaleur pour une liaison par conduction de chaleur entre le caloduc (12) et le dissipateur thermique de condensation (28), dans lequel le moyen de liaison (34) est en liaison par conduction de chaleur avec le caloduc (12) sur sensiblement toute la section de condensation (16), de préférence **en ce que** le moyen de liaison (34) est réalisé et disposé de telle sorte qu'une conduction de chaleur du caloduc (12) vers sensiblement toute une surface (36) du dissipateur thermique de condensation (28) tournée vers le caloduc (12) est permise.

9. Appareil de cuisson (2) selon la revendication 8,
**caractérisé en ce**
**que** le moyen de liaison (34) est réalisé sous la forme d'un cône en cuivre comportant une ouverture en forme de cylindre circulaire correspondant au caloduc (12), dans lequel cône en cuivre le caloduc (12) est monté d'une manière conductrice de chaleur.
